# EUROPÄISCHE PATENTSCHRIFT

(11) **EP 1 644 642 B1**
(45) Veröffentlichungstag und Bekanntmachung des Hinweises auf die Patenterteilung: **29.02.2012**
(21) Anmeldenummer: 04732097.3
(22) Anmeldetag: 11.05.2004
(51) Int. Cl.: F04D 29/04, F04D 25/06, F04D 29/64

(54) **MINILÜFTER**
MINI FAN
MINI-VENTILATEUR

(30) Priorität: 16.07.2003 DE 20311307 U; 30.03.2004 DE 202004005341 U
(43) Veröffentlichungstag der Anmeldung: 12.04.2006
(73) Patentinhaber: ebm-papst St. Georgen GmbH & Co. KG, 78112 St. Georgen (DE)
(72) Erfinder: WINKLER, Wolfgang, Arno, 78112 St. Georgen (DE); RAPP, Nils, 78112 St. Georgen (DE)
(74) Vertreter: Raible, Tobias
(86) Internationale Anmeldenummer: PCT/EP2004/005017
(87) Internationale Veröffentlichungsnummer: WO 2005/008072

(56) Entgegenhaltungen:
- EP-A- 0 843 099
- WO-A-02/10602
- DE-A- 3 731 710
- DE-A- 10 031 137
- DE-A- 10 062 446
- DE-A- 19 848 291
- DE-U- 20 118 024
- US-A1- 2003 042 811
- US-B1- 6 276 833
- US-B1- 6 520 476

## Beschreibung

Die Erfindung betrifft einen Minilüfter. Solche Lüfter werden auch als Klein- oder Kleinstlüfter bezeichnet, und sind bekannt aus US 6 520 476.

Minilüfter dienen z.B. zur Kühlung von Prozessoren in Computern, zur Gerätekühlung bei kleinen Geräten, etc., und sie haben sehr kleine Abmessungen. Z.B. haben
- die Lüfter der ebm-papst-Serie 250 Abmessungen von 8 x 25 x 25 mm,
- die der ebm-papst-Serie 400F Abmessungen von 10 x 40 x 40 mm,
- die der ebm-papst-Serie 400 von 20 x 40 x 40 mm,
- und die Lüfter der ebm-papst-Serie 600 von 25 x 60 x 60 mm.

Die Leistungsaufnahme solcher Lüfter liegt bei der Serie 250 bei 0,4 ... 0,6 W, bei der Serie 400F bei 0,7...0,9 W, und bei den Serien 400 und 600 bei 0,9...3,4 W. Das Gewicht beträgt z.B. bei der Serie 250 etwa 5 (fünf) Gramm, bei der Serie 400/400F zwischen 17 und 27 g, und bei der Serie 600 beträgt es etwa 85 g.

Bei Lüftern dieser Miniaturgröße, die sehr preiswert sein müssen, ist es wichtig, die Montage so einfach wie möglich zu machen, damit bei der Herstellung ein hoher Automatisierungsgrad möglich wird. Nur eine weitgehende Automatisierung der Fertigung ermöglicht zudem eine gleichmäßige Qualität solcher Lüfter, wie sie für eine hohe mittlere Lebensdauer Voraussetzung ist.

Bei solchen Minilüftern kommt erschwerend hinzu, dass ihre Bauteile, durchaus vergleichbar mit denen eines mechanischen Uhrwerks, sehr zierlich und deshalb wenig robust sind. Die Rotorwelle hat z.B. oft nur die Dicke einer Stricknadel und kann deshalb bei sorglosem Umgang leicht verbogen werden, wodurch der Lüfter unbrauchbar wird. Diese Gefahr besteht besonders während der Montage eines solchen Minilüfters, z.B., wenn dieser zur Montage mit einer Kraft beaufschlagt werden muss.

Es ist deshalb eine Aufgabe der Erfindung, einen neuen Minilüfter bereit zu stellen.

Nach der Erfindung wird diese Aufgabe gelöst durch den Gegenstand des Anspruchs 1.

Man erreicht so mit einfachen Mitteln eine sichere, flüssigkeitsdichte Verbindung zwischen dem Lagerrohr und der Verschlussanordnung. Da es bei der Erfindung möglich ist, den Innenstator zu montieren, solange dieser noch vom Rotor getrennt ist, und da der Innenstator als Bauteil wesentlich robuster ist als der Außenrotor, wird die Gefahr einer Beschädigung beim Montagevorgang wesentlich reduziert. Bei einem erfindungsgemäßen Minilüfter kann man folglich zuerst den Innenstator montieren, und erst wenn dieser z.B. an einer Leiterplatte festgelötet ist, kann der Rotor in sehr einfacher Weise montiert und gleichzeitig durch das mindestens eine federnde Sicherungsglied gegen unbeabsichtigtes Herausziehen gesichert werden.

Weitere Einzelheiten und vorteilhafte Weiterbildungen der Erfindung ergeben sich aus den im Folgenden beschriebenen und in der Zeichnung dargestellten, in keiner Weise als Einsctiränkung zu verstehenden Ausführungsbeispielen, sowie aus den übrigen Ansprüchen. Es zeigt:
- Fig. 1: einen stark vergrößerten Längsschnitt durch einen Minilüfter nach einer bevorzugten Ausführungsform der Erfindung; nur zur Veranschaulichung ist die Größe eines Zentimeters zum Vergleich angegeben, wobei naturgemäß die Größe des Lüfters innerhalb der Grenzen liegen kann, die für solche Klein- und Kleinstlüfter typisch sind,
- Fig. 2: eine noch stärkere Vergrößerung zur Erläuterung des Schmierstoff-Kreislaufs in der dargestellten Lageranordnung mit einem Gleitlager,
- Fig. 3: eine Darstellung einer möglichen Variante zum Anschluss der Startorwicklung des Außenläufermotors nach den Fig. 1 und 2 an eine Leiterplatte,
- Fig. 4: einen sehr stark vergrößerten Längsschnitt durch einen Minilüfter nach einer zweiten Ausführungsform der Erfindung,
- Fig. 5: einen Ausschnitt aus Fig. 4 an der dortigen Stelle V,
- Fig. 6: einen Schnitt nach einer ersten Alternative, gesehen längs der Linie VI-VI der Fig. 4,
- Fig. 7: einen Schnitt nach einer zweiten Alternative, gesehen längs der Linie VI-VI der Fig. 4,
- Fig. 8: einen Schnitt analog Fig. 4, aber nach der Verheiratung von Innenstator und Leiterplatte,
- Fig. 9: eine Darstellung analog Fig. 8, aber vor der Verheiratung von Innenstator und Außenrotor, und
- Fig. 10: eine Darstellung analog Fig. 9, aber nach der Verheiratung von Innenstator und Außenrotor; hierbei ist der Außenrotor am Innenstator gegen Abziehen gesichert, und die in Fig. 10 untere Seite des Lagertragrohrs ist flüssigkeitsdicht verschlossen.

**Fig. 1** zeigt in sehr stark vergrößertem Maßstab einen Längsschnitt durch einen Minilüfter 16, dem zu seinem Antrieb ein Außenläufermotor 20 zugeordnet ist. Der Lüfter 16 kann z.B. die Abmessungen 10 x 30 x 30 mm haben. Der Motor 20 hat einen Außenrotor 22 mit einer Rotorglocke 24, bevorzugt aus einem Wärme leitenden Kunststoff, an deren Außenumfang Lüfterflügel 26 vorgesehen sind. In der Rotorglocke 24 ist ein magnetischer Rückschluss 27 aus Weicheisen befestigt, und auf seiner Innenseite ein radial magnetisierter Rotormagnet 28, der zum Beispiel vierpolig magnetisiert sein kann. Der Außendurchmesser des Außenrotors 22 kann zum Beispiel im Bereich von etwa 14 bis etwa 35 mm liegen.

Der Lüfter 16 ist hier als Axiallüfter dargestellt, doch ist die Erfindung z.B. ebenso gut bei Diagonallüftern und bei Radiallüftern verwendbar.

Die Rotorglocke 24 hat in ihrer Mitte eine Nabe 30, in der ein entsprechend geformtes oberes Wellenende 32 einer Rotorwelle 34 durch Kunststoffspritzen Wärme leitend befestigt ist, deren unteres, freies Wellenende mit 35 bezeichnet ist.

Zur radialen Lagerung der Welle 34 dient ein Gleitlager 36, welches bevorzugt als Sinterlager ausgebildet ist. Alternativ kann im Rahmen der Erfindung die Welle 34 auch mit Wälzlagern gelagert werden, um eine besonders hohe Lebensdauer zu erreichen. Das Gleitlager 36 ist im Inneren einer Verengung 37 eines Lagerrohres 38 durch Einpressen befestigt. Das Lagerrohr 38 ist bevorzugt aus Stahl, Messing oder einem sonstigen geeigneten Metall, ggf. auch einem Kunststoff, hergestellt. An seinem unteren Ende ist ein radialer Vorsprung in Form eines Flanschs 39 vorgesehen, der zur Befestigung des Lüfters 16 dient und hier etwa senkrecht zur Drehachse 41 des Rotors 22 verläuft. Auf der Außenseite des Lagerrohres 38 ist der Innenstator 44 des Motors 20 durch Aufpressen befestigt.

Die Verengung 37 hat eine im wesentlichen zylindrische Innenseite 40 (Fig. 2 und 3), deren Oberfläche besonders sorgfältig bearbeitet ist, während die restliche Innenseite des Lagerrohres 38 nur grob bearbeitet zu sein braucht. Korrespondierend zur Verengung 37 hat das Sinterlager 36 einen bauchigen Abschnitt 42 mit einem Durchmesser, der etwa dem Durchmesser der Innenseite 40 entspricht und so bemessen ist, dass sich bei der Montage in der Innenseite 40 ein fester Sitz ergibt. Innerhalb des Abschnitts 42 hat das Sinterlager 36 einen Abschnitt 43 (Fig. 2) mit vergrößertem Durchmesser, an dem das Sinterlager nicht gegen die Welle 34 anliegt. Dadurch wird vermieden, dass beim Zusammenkommen ungünstiger Toleranzen das Sinterlager 36 zu stark radial zusammengepresst wird, was ein Einschieben der Welle 34 unmöglich machen könnte.

Unterhalb des Abschnitts 43 befindet sich ein unterer Gleitlagerabschnitt 48, und oberhalb des Abschnitts 43 befindet sich ein oberer Gleitlagerabschnitt 50, vgl. Fig. 2. Es hat sich gezeigt, dass man hierdurch gerade bei Minilüftern mit ihren kleinen Dimensionen eine sehr zuverlässige Lagerung der Welle 34 und eine entsprechend lange Laufdauer des Motors 20 erhält.

Der Stator 44 hat in der üblichen Weise ein Blechpaket 45, das mit einem Spulenkörper 46 umspritzt ist, auf den eine (nicht dargestellte) Wicklung gewickelt ist. Alternativ könnte der Stator auch als Klauenpolstator ausgebildet sein, eine Bauweise, die bei solch kleinen Lüftern häufig verwendet wird. Die dargestellte Ausführungsform stellt jedoch eine bevorzugte Ausführungsform dar.

Die Welle 34 hat an ihrem freien Endbereich 35 eine Ringnut 58, in welche nach der Montage elastische Rasthaken 60 eingerastet sind. Diese haben eine geringere axiale Erstreckung als die Ringnut 58, und ihre Funktion ist hauptsächlich die, den Rotor 22 gegen unbeabsichtigtes Abziehen zu sichern. Wie Fig. 3 besonders deutlich zeigt, liegen die Rasthaken 60 an keiner Stelle gegen die Welle 34 an.

Die Rasthaken 60 sind einstückig mit einem Deckel (Rastdeckel) 62 ausgebildet und befinden sich an einem Schmierstoffdepot 64, an dessen Boden sich eine Vertiefung 66 befindet, in welcher sich eine Spurkuppe 68 der Welle 34 dreht. Die Vertiefung 66 kann auch als "Spurkuppentasse" bezeichnet werden. Vertiefung 66 und Spurkuppe 68 bilden zusammen ein Axiallager für die Welle 34.

Der Lüfter 16 hat ein äußeres Luftleitgehäuse 74, das über Stege 76, von denen nur einer angedeutet ist, mit dem Flansch 78 verbunden ist, welcher den Motor 20 trägt. Der Flansch 78 hat in seiner Mitte eine Ausnehmung 80, welche zur Aufnahme und Führung des Lagerrohres 38 dient. Eine flanschartige Verbreiterung 39 des Lagerrohres 38 ist in einer entsprechenden Ausnehmung 84 des Flansches 78 geführt. Das Lagerrohr 38 ist an den Stellen, wo es im Flansch 78 geführt ist epilaminisiert, um seine Oberflächenspannung so zu verändern, dass kein oder nur sehr wenig Schmierstoff aus dem Depot 64 entlang dieser Oberfläche nach außen wandern kann.

Die Ausnehmung 84 hat einen größeren Durchmesser als die Ausnehmung 80. An die Ausnehmung 84 schließt sich, wie in Fig. 3 dargestellt, eine Ausnehmung 86 mit noch größerem Durchmesser an, und daran eine sehr flache Ausnehmung 88 mit nochmals größerem Durchmesser.

Der Rastdeckel 62 ist komplementär zu den Ausnehmungen 84, 86 und 88 ausgebildet und bevorzugt in der innersten Ausnehmung 84 geführt, insbesondere nach Art eines Schiebesitzes. Seine untere Oberfläche 90 (Fig. 3) dient als Typenschild, ist im wesentlichen eben und fluchtet mit der Unterseite 92 am Außenumfang des Flansches 72. Auf die Unterseite 90, 92 kann ein Typenschild aufgeklebt werden, oder diese Unterseite wird direkt beschriftet, zum Beispiel mittels Laserbeschriftung.

Sowohl der Flansch 78 wie der Deckel 62 sind aus einem geeigneten thermoplastischen Hartkunststoff, z.B. PA6.6, hergestellt, der mittels eines Lasers 96 (Fig. 1) geschweißt werden kann. Bevorzugt es der Rastdeckel 62 hell eingefärbt, z.B. weiß, um ein einfaches Bedrucken zu ermöglichen. Er hat eine entsprechende Durchlässigkeit (Transmission) für eine vom Laser 96 ausgehende fokussierte Laserstrahlung 98, welche auf Stellen 100, 102 (Fig. 3) beiderseits der äußeren Grenze der Ausnehmung 86 fokussiert wird.

Vor dem Schweißen wird gemäß Fig. 1 eine Glasplatte 104 mit einer Kraft F von unten gegen den Deckel 62 gepresst, und dann wird der Lüfter 16 unter dem Laser 96 verdreht, um eine durchgehende, flüssigkeitsdichte Schweißnaht an den Stellen 100, 102 zu erhalten. Alternativ kann der Lüfter 16 feststehen und der Laser 96 gedreht werden. Die angepresste Glasplatte 104 verhindert Verformungen des Deckels 62 beim Schweißen.

Durch die Schweißnaht an den Stellen 100, 102, die von außen nicht sichtbar ist, erhält man eine flüssigkeitsdichte Verbindung zwischen dem Flansch 78 und dem Deckel 62, so dass der Schmierstoff 110 (Fig. 2) im Inneren des Lagerrohres 38 daran gehindert wird, unten aus dem Lagerrohr 38 auszutreten.

Oberhalb des Flansches 78 ist der Innenstator 44 auf die Außenseite 106 (Fig. 3) des Lagerrohres 38 aufgepresst. Diese Außenseite ist zylindrisch, kann sich aber gegebenenfalls nach oben etwas verjüngen, also leicht konisch sein. Der Stator 44 wird bevorzugt so weit aufgepresst, bis der Spulenkörper 46 gegen die Oberseite des Flanschs 78 anliegt

**Fig. 2** zeigt schematisch den Kreislauf des mit 110 bezeichneten und mit Punkten angedeuteten Schmierstoffs im Lagerrohr 38. Dieses steigt an der Welle 34 empor bis zur Nabe 30, die an ihrem in Fig. 2 unteren Ende eine Hinterschneidung 112 hat, durch welche der Schmierstoff 110 nach außen geschleudert wird.

Das Lagerrohr 38 hat ein seinem oberen Ende an der Innenseite ebenfalls eine Hinterschneidung 114, welche verhindert, dass bei einer Schräglage des Lüfters 16 Schmierstoff 110 aus diesem ausläuft. Aus diesem Grund ist auch der Spalt 116 zwischen Lagerrohr 38 und Rotor 22 sehr eng und nach Art eines Kapillarspalts bemessen. Der von der Hinterschneidung 112 nach außen geschleuderte Schmierstoff 110 fließt entlang der Innenwand des Lagerrohres 38 nach unten zum Sinterlager 36 und durch dieses weiter nach unten in den Vorratsbehälter 64. Auf diese Weise wird erreicht, dass sich im Vorratsbehälter 64 und in dessen Vertiefung 66 ständig ein ausreichender Vorrat an Schmierstoff 110 befindet, was besonders auch für einen geräuscharmen Anlauf bei niedrigen Temperaturen wichtig ist.

**Fig. 3** zeigt die Verbindung der (nicht dargestellten) Wicklung des Stators 44 mit einer Leiterplatte 120, die sich zwischen dem Innenstator 44 und dem Flansch 78 befindet. Hierzu sind am Spulenkörper 46 Stifte 122 aus Kunststoff vorgesehen, von denen in Fig. 3 nur einer dargestellt ist. Um den Stift 122 wird ein Anschlussdraht 124 der (nicht dargestellten) Statorwicklung gewickelt, bevor dieser Stift durch eine Öffnung 126 der Leiterplatte 120 durchgesteckt und mittels Lötzinn 128 mit einer gedruckten Schaltung auf der Leiterplatte 120 verlötet wird. Auf der Leiterplatte 120 befindet sich auch ein (nicht dargestellter) Rotorstellungssensor, z.B. ein Hallgenerator.

Naturgemäß ist es auch möglich, im Spulenkörper 46 einen Drahtstift 132 zu befestigen und die Verbindung über solche Drahtstifte herzustellen. Ein solcher Drahtstift 132 ist in Fig. 3 mit gestrichelten Linien angedeutet. Das zweite Ausführungsbeispiel zeigt eine solche Lösung.

Die Leiterplatte 120, welche auf beiden Seiten mit elektrischen Bauteilen 134 bestückt ist, wird entweder durch die Kunststoffstifte 122 oder die Drahtstifte 132 am Stator 44 festgehalten. In der Mitte hat sie eine Ausnehmung 134, mit der sie einen axialen Vorsprung 136 der Nabe 78 umgibt.

### Montage

Als erstes wird das Sinterlager 36 von unten in das Lagerrohr 38 eingepresst, und zwar in dessen optimal bearbeitete Innenseite 40, also in die Verengung 37. Anschließend wird das Lagerrohr 38 in die Ausnehmung 80 des Gehäuseflanschs 78 eingepresst, und der Rastdeckel 62 wird aufgesetzt und mit dem Flansch 78 in der beschriebenen Weise verschweißt. Dadurch wird das Lagerrohr 38 flüssigkeitsdicht mit dem Flansch 78 verbunden.

Die Statoranordnung 44 wird mit der Leiterplatte 120 in der beschriebenen Weise verbunden und dann auf das Lagerrohr 38 aufgepresst.

Das Lüfterrad 22 wird mit dem Magnetring 28 versehen, und dieser wird in der gewünschten Weise magnetisiert. Die Ausnehmung 66 für die Spurkuppe 68 wird mit Fett gefüllt, und die Welle 34 wird durch das - zuvor mit Schmiermittel getränkte - Sinterlager 36 so weit eingesteckt, bis die Haltekrallen 60 in die Ringnut 58 einschnappen und ein Herausziehen des Rotors 22 unmöglich machen.

Da der Magnet 28, wie in Fig. 1 dargestellt, bezogen auf die Achsrichtung des Motors 20, nicht symmetrisch zu den Statorblechen 45 angeordnet ist, sondern relativ zu diesen nach oben versetzt, wirkt auf den Rotor 22 eine magnetische Kraft Fm (Fig. 1) in Richtung nach unten, welche die Spurkuppe 68 in die Vertiefung 66 presst.

Der Minilüfter 16 nach den Fig. 1 bis 3 hat eine relativ große Bauhöhe, was seine Anwendungsmöglichkeiten begrenzt. Der nachfolgend dargestellte Lüfter nach einem zweiten Ausführungsbeispiel der Erfindung ermöglicht eine außerordentlich flache Bauweise. Für gleiche oder gleich wirkende Bauteile werden beim zweiten Ausführungsbeispiel nach den Fig. 4 bis 10 dieselben Bezugszeichen verwendet, aber um 200 erhöht, also z.B. 220 beim zweiten Ausführungsbeispiel anstatt 20 beim ersten.

**Fig. 4** zeigt eine Leiterplatte 217, an der ein Minilüfter 216 (Fig. 10) befestigt wird, um heiße Bauteile zu kühlen, die sich auf der Leiterplatte 217 befinden.

Auf einer solchen Leiterplatte befinden sich oft elektronische Bauteile, z.B. Widerstände, Leistungstransistoren, Mikroprozessoren und dergleichen, die im Betrieb besonders heiß werden, und diese bilden dort sogenannte hot spots, die einer aktiven Kühlung bedürfen. Ein Minilüfter 216, wie er in Fig. 10 dargestellt ist, ermöglicht eine solche aktive Kühlung und benötigt hierfür sehr wenig Platz.

Gemäß Fig. 10 hat der Minilüfter 216 einen Außenrotor 222 mit einer Rotorglocke 224, an deren Außenumfang Lüfterflügel 226 vorgesehen sind. In der Rotorglocke 224 ist ein magnetischer Rückschluss 227 aus Weicheisen befestigt, und auf dessen Innenseite befindet sich ein radial magnetisierter Rotormagnet 228, der z.B. vierpolig magnetisiert sein kann. Der Außendurchmesser D (Fig. 10) des Außenrotors 222 liegt bevorzugt im Bereich von etwa 14 bis etwa 35 mm. Naturgemäß ist die Verwendung der Erfindung auch bei größeren Motoren nicht ausgeschlossen. Der Lüfter 216 kann von beliebiger Bauart sein, z.B. ein Axial-, Radial- oder Diagonallüfter.

Die Rotorglocke 224 hat in ihrer Mitte eine Nabe 230, in der ein entsprechend geformtes oberes Wellenende 232 einer Rotorwelle 234 durch Kunststoffspritzen oder dgl. wärmeleitend befestigt ist, deren unteres, freies Wellenende mit 235 bezeichnet ist.

Zur radialen Lagerung der Welle 234 dient ein Gleitlager 236, welches bevorzugt als Doppelsinterlager ausgebildet ist. Alternativ kann im Rahmen der Erfindung die Welle 234 auch mit Wälzlagern gelagert werden, um eine besonders hohe Lebensdauer zu erreichen. Das Gleitlager 236 ist in einem Lagerrohr 238 durch Einpressen befestigt. Das Lagerrohr 238 ist bevorzugt aus Stahl, Messing oder einem sonstigen geeigneten Material hergestellt. Auch die Verwendung eines Kunststoffs ist nicht ausgeschlossen. Das Lagerrohr 238 ist mit einem radialen Vorsprung in Form eines Flanschs 239 vorgesehen, der bei diesem Beispiel etwa senkrecht zur Drehachse 241 des Rotors 222 verläuft; Auf der Außenseite des Lagerrohres 238 ist der Innenstator 244 des Motors 220 durch Aufpressen befestigt, vgl. Fig. 4.

Das Sinterlager 236 hat einen bauchigen Abschnitt 242 mit einem Durchmesser, der etwa dem Durchmesser eines zylindrischen Abschnitts der Innenseite 240 des Lagerrohres 238 entspricht und so bemessen ist, dass sich bei der Montage dort ein fester Sitz ergibt.

Wie in Fig. 4 dargestellt, hat das Sinterlager 236 einen unteren Gleitlagerabschnitt 248 und einen oberen Gleitlagerabschnitt 250. Dies ermöglicht eine zuverlässige Lagerung der Welle 234 und eine entsprechend lange Laufdauer des Motors 220 auch bei den hohen Drehzahlen dieser Minilüfter, die oft im Bereich von 6000 bis 9000 U/min liegen.

Der Stator 244 hat in der üblichen Weise ein Blechpaket 245, das mit einem Spulenkörper 246 umspritzt ist, auf den eine Wicklung 247 gewickelt ist. Alternativ könnte der Stator 244 auch als Klauenpolstator ausgebildet sein.

Die Welle 234 hat an ihrem freien Endbereich 235 eine Ringnut 258, in welche nach der Montage elastische Sicherungshaken 260 eingerastet sind. Diese haben eine geringere axiale Erstreckung als die Ringnut 258, und ihre Funktion ist hauptsächlich die, den Rotor 222 gegen unbeabsichtigtes Abziehen zu sichern.

Die Rasthaken 260 liegen an keiner Stelle gegen die Welle 234 an. Sie sind einstückig mit einem Deckel (Rastdeckel) 262 ausgebildet und befinden sich an einem Schmierstoffdepot 264, an dessen Boden sich eine Vertiefung 266 befindet, in welcher sich eine Spurkuppe 268 (**Fig. 9**) der Welle 234 dreht. Die Vertiefung 266 kann auch als "Spurkuppentasse" bezeichnet werden. Vertiefung 266 und Spurkuppe 268 bilden zusammen ein Axiallager für die Welle 234.

Wie z.B. Fig. 4 zeigt, hat das Lagerrohr 238 in seinem oberen Bereich einen hohlzylindrischen Abschnitt 240, und dieser erweitert sich nach unten hin nach Art eines Hohlkegelstumpfs 270, der unten in einen etwa zylindrischen Abschnitt 271 übergeht, in welchem Ringnuten 272, 273 mit etwa halbkreisförmigem Querschnitt eingearbeitet sind, vgl. **Fig. 5**. Nach unten hin erweitert sich der zylindrische Abschnitt 271 nach Art eines Hohlkegelstumpfs 274. Auf seiner Außenseite hat das Lagerrohr 238 oben einen zylindrischen Abschnitt 275, auf dem der Innenstator 244 aufgepresst ist, vgl. Fig. 4, und der Abschnitt 275 geht über eine Schulter 276 über in die Oberseite des Flanschs 239. Dieser bildet bei der Montage einen Anschlag für den Spulenkörper 246, wie z.B. in Fig. 4 dargestellt. Die Unterseite 277 des Flanschs 239 geht ihrerseits in einen zylindrischen Abschnitt 278 auf der Außenseite des Lagerrohres 238 über. Dieser Abschnitt 278 hat einen größeren Durchmesser als der Abschnitt 275, und er setzt sich fort in der zylindrischen Außenseite 279 des Rastdeckels 262, so dass das Lagerrohr 238 und der Rastdeckel 262 zusammen ein zylindrisches Bauteil bilden, das gemäß Fig. 4 dazu ausgebildet ist, in eine zylindrische Öffnung 280 der Leiterplatte 217 eingepresst zu werden. Dies ermöglicht eine äußerst einfache Montage, erfordert jedoch, dass gemäß Fig. 4 eine axiale Kraft F auf den Spulenkörper 246 in Richtung nach unten erzeugt wird, d.h. diese Montage in der Öffnung 280 muss erfolgen, bevor der Rotor 262 montiert wird. Durch die Erfindung wird das problemlos möglich, d.h. zuerst wird gemäß Fig. 4 der Innenstator 244 in Richtung eines Pfeiles 282 in die Öffnung 280 eingepresst, und dann wird gemäß Fig. 9 der Motor durch Einschieben des Rotors 222 komplettiert.

Wie in Fig. 5 dargestellt, hat der Rastdeckel 262 auf seiner Außenseite 283 Rastwülste 284, 285, die nur in dieser vergrößerten Darstellung dargestellt sind. Wenn der Rastdeckel 262 in die Öffnung 271 mit Presssitz eingepresst wird, bilden diese Wülste 284, 285 eine leichte Rastung und stellen gleichzeitig eine exzellente Abdichtung dar, so dass kein Schmiermittel aus dem Depot 264 ablaufen kann. Der für den Deckel 262 verwendete Kunststoff ist so hitzebeständig, dass er beim Durchlauf durch ein Lötbad nicht beschädigt wird.

Im Spulenkörper 246 sind mit gleichmäßigen Abständen von 90° vier Drahtstifte 288 befestigt, an welche die Anschlüsse 290 der Wicklung 247 angeschlossen sind. Zur Durchführung dieser Stifte 288 hat der Flansch 239 entweder die Form nach **Fig. 6** mit vier radialen Nuten 292, oder die Form 239' gemäß **Fig. 7****.** Die Leiterplatte 217 hat entsprechende Löcher 294, in welche diese Drahtstifte 288 bei der Montage eingeführt und anschließend mit einem Lot 296 im Lötbad verlötet werden, wobei das Lot 296 durch Kapillarwirkung durch das Loch 294 nach oben steigt und auch den Anschluss 290 mit dem Stift 288 verlötet. Dieses Lot 296 stellt dann gleichzeitig die elektrische und eine mechanische Verbindung des Innenstators 244 mit der Leiterplatte 217 dar. Dies ist möglich, weil ein solcher Minilüfter nur ein Gewicht von z.B. 20 g hat.

Der Kreislauf des Schmiermittels entspricht der Darstellung gemäß Fig. 2 und wird deshalb nicht wiederholt. Die Nabe 230 hat an ihrem in Fig. 9 unteren Ende eine Hinterschneidung 3.12, welche den Schmierstoff nach außen schleudert.

Das Lagerrohr 238 hat an seinem oberen Ende an der Innenseite ebenfalls eine Hinterschneidung 314, welche verhindert, dass bei einer Schräglage des Lüfters 216 Schmierstoff aus diesem ausläuft. Aus diesem Grund ist auch der Spalt 316 zwischen Lagerrohr 238 und Rotor 222 sehr eng und nach Art eines Kapillarspalts bemessen, um das Austreten von Schmierstoff zu verhindern. Der von der Hinterschneidung 312 nach außen geschleuderte Schmierstoff fließt entlang der Innenwand 240 des Lagerrohres 238 nach unten zum Sinterlager 236 und durch dieses weiter nach unten in den Vorratsbehälter 264. Auf diese Weise wird erreicht, dass sich im Vorratsbehälter 264 und dessen Vertiefung 266 ständig ein ausreichender Vorrat an Schmierstoff befindet.

### Montage

Gemäß Fig. 4 wird als erstes der zylindrische Teil 271, 279 des Lagerrohres 238 in die Öffnung 280 der Leiterplatte 217 gepresst, wodurch sich das Bild gemäß Fig. 9 ergibt. In diesem Zustand wird die Leiterplatte 217 in der üblichen Weise in einem Lötbad verlötet.

Anschließend wird gemäß Fig. 9 der Rotor 222 mit dem Innenstator 244 verheiratet, wobei gemäß Fig. 10 die Sicherheitsglieder 260 zuerst nach außen ausgelenkt werden und dann in die Ringnut 258 der Rotorwelle 234 schnappen und so verhindern, dass der Rotor 222 wieder abgezogen werden kann. Um Reibungsverluste zu vermeiden, was bei diesen sehr kleinen Motoren sehr wichtig ist, liegen die Sicherheitsglieder 260 nicht gegen die Ringnut 258 an.

Beim Transport kann man die Rotoren 222 separat transportieren und erst an Ort und Stelle einbauen, wobei zuvor entsprechendes Schmiermittel in das Depot 264, 266 eingefüllt wird. Jedoch ist auch ein Transport mit montierten Rotoren 222 möglich.

Da der Magnet 228, wie in Fig. 10 dargestellt, bezogen auf die Achsrichtung des Motors 220, nicht symmetrisch zu den Statorblechen 245 angeordnet ist, sondern relativ zu diesen nach oben versetzt, wirkt auf den Rotor 222 eine magnetische Kraft in Richtung nach unten, welche die Spurkuppe 268 in die Vertiefung 266 presst.

Anschließend an die Montage wird der Lüfter 216 in der üblichen Weise geprüft. Die Kommutierung kann z.B. mittels der induzierten Spannung erfolgen, wozu dann eine entsprechende Sensorspule vorgesehen wird, oder man verwendet einen Halbleitersensor, welcher die Stellung des Rotors 222 erfasst. Solche Dinge liegen im Ermessen des Fachmanns.

## Patentansprüche

1. Minilüfter, welcher aufweist:
Einen Antriebsmotor mit einem Außenrotor (22; 222) und einem Innenstator (44; 244), welcher Außenrotor mit einer Rotorwelle (34; 234) versehen ist, die im Bereich ihres freien Endes (35; 235) mit einer Einschnürung (58; 258) versehen ist;
ein Lagerrohr (38; 238), auf dessen Außenseite der Innenstator (44; 244) befestigt ist und in dessen Innerem eine Lageranordnung (36; 236) angeordnet ist, in welcher die Rotorwelle (34; 234) drehbar gelagert ist,
**gekennzeichnet durch**
eine Verschlussanordnung (62; 262), welche das Lagerrohr (38; 238) an einem Ende flüssigkeitsdicht verschließt und im Bereich der Einschnürung (58; 258) der Rotorwelle (34; 234) mit mindestens einem federnden Sicherungsglied (60; 260) versehen ist, wobei Verschlussanordnung (62; 262) und federndes Sicherungsglied (60; 260) einstückig ausgebildet sind und das federnde Sicherungsglied (60; 260) in die Einschnürung (58; 258) der Rotorwelle (34; 234) eingreift, ohne die Rotorwelle bei normalem Betrieb zu berühren,
und **dadurch** die Rotorwelle gegen Herausziehen aus der Lageranordnung (36; 236) sichert.
(Es folgen die bisherigen Ansprüche 2 bis 28 unverändert.)

2. Minilüfter nach Anspruch 1, bei welchem die Verschlussanordnung nach Art eines Deckels (62) ausgebildet ist, welcher aus einem für Laserlicht zumindest partiell durchlässigen thermoplastischen Kunststoff ausgebildet ist, wobei dieser Deckel (62) durch eine im wesentlichen flüssigkeitsdichte Schweißverbindung (100, 102) befestigt ist.

3. Minilüfter nach Anspruch 2, welcher ein Gehäuse mit einem Flansch (78) aufweist, und die Schweißverbindung (100, 102) an einer Stelle vorgesehen ist, an welcher der Deckel (62) mindestens bereichsweise einen Abschnitt dieses Flanschs (78) überlappt.

4. Minilüfter nach Anspruch 2 oder 3, welcher ein Gehäuse mit einem Flansch (78) aufweist, bei welchem das Lagerrohr (38) zwischen der nach Art eines Deckels (62) ausgebildeten Verschlussanordnung und einem Abschnitt dieses Flanschs (78) gehalten ist.

5. Minilüfter nach einem der Ansprüche 2 bis 4, bei welchem das Lagerrohr (38) in eine Öffnung (80) des Flansches (78) im wesentlichen flüssigkeitsdicht eingepresst ist.

6. Minilüfter nach Anspruch 5, bei welchem das Lagerrohr (38) als Metallteil ausgebildet ist und auf seiner in die Flanschöffnung (80) eingepressten Seite epilamisiert ist.

7. Minilüfter nach einem der Ansprüche 3 bis 6, bei welchem das Lagerrohr (38) mit einem radialen Vorsprung (39) versehen ist, welcher formschlüssig zwischen der nach Art eines Deckels ausgebildeten Verschlussanordnung (62) und einem Abschnitt des Flanschs (78) gehalten ist.

8. Minilüfter nach Anspruch 7, bei welchem der radiale Vorsprung (39) nach Art eines Flanschs ausgebildet ist.

9. Minilüfter nach Anspruch 8, bei welchem der Flansch (39) an einem Endabschnitt des Lagerrohres (38) vorgesehen ist.

10. Minilüfter nach einem der vorhergehenden Ansprüche, bei welchem die Rotorwelle (34; 234) ein vom Rotor (22; 222) abgewandtes freies Ende (35; 235) aufweist, an welchem eine Spurkuppe (68; 268) zur axialen Lagerung vorgesehen ist, und bei welchem an der Verschlussanordnung (62; 262) eine Anlauffläche (66; 266) für diese Spurkuppe vorgesehen ist.

11. Minilüfter nach Anspruch 10, bei welchem die Anlauffläche als Vertiefung (66; 266) ausgebildet und mit einem Schmiermittel (110) versehen ist.

12. Minilüfter nach Anspruch 10 oder 11, bei welchem die Spurkuppe (68; 268) durch eine magnetisch erzeugte Kraft (Fm) in Richtung zur Verschlussanordnung (62; 262) beaufschlagt ist.

13. Minilüfter nach einem der vorhergehenden Ansprüche, bei welchem im Bereich des freien Endes der Welle (34; 234) ein Spreizglied (35; 235) vorgesehen ist, welches dazu ausgebildet ist, bei der Montage der Welle (34; 234) das mindestens eine federnde Sicherungsglied (60; 260) in radialer Richtung auszulenken.

14. Minilüfter nach einem der vorhergehenden Ansprüche, bei welchem die Verschlussanordnung nach Art eines Stopfens (262) ausgebildet ist, welcher in einer Öffnung (271) des Lagerrohres (238) befestigt ist.

15. Minilüfter nach Anspruch 14, bei welchem die nach Art eines Stopfens ausgebildete Verschlussanordnung (262) in die Öffnung des Lagerrohres (238) flüssigkeitsdicht eingepresst ist.

16. Minilüfter nach Anspruch 14 oder 15, bei welchem an der Übergangsstelle (271, 283) zwischen Lagerrohr (238) und Stopfen (262) an einem dieser Teile ein Ringwulst (284, 285) und am anderen Teil eine hierzu komplementäre Ringnut (272, 273) ausgebildet ist, welche zusammen bei montiertem Stopfen (262) eine Rastverbindung bilden.

17. Minilüfter nach einem der Ansprüche 14 bis 16, bei welchem das Lagerrohr (238) an seinem für die Aufnahme des Stopfens (262) vorgesehenen Abschnitt (271) einen größeren Innendurchmesser aufweist als an seinem für die Aufnahme der Lageranordnung (236) vorgesehenen Abschnitt (240).

18. Minilüfter nach einem der vorhergehenden Ansprüche, bei welchem das Lagerrohr (238) einen Abschnitt (278) aufweist, der vom Rotor (222) weg ragt und zur Montage in einer Ausnehmung (280) eines Bauteils (217) ausgebildet ist.

19. Minilüfter nach einem der vorhergehenden Ansprüche, bei welchem der Innenstator (44; 244) ein Blechpaket (45; 245) aufweist, auf welchem ein Spulenkörper (46; 246) mit einer Statorwicklung (247) angeordnet ist, und an diesem Spulenkörper mindestens ein starrer elektrischer Leiter (132; 288) befestigt ist, welcher mit der Statorwicklung (247) elektrisch verbunden ist

20. Minilüfter nach Anspruch 19, bei welchem sich der mindestens eine starre Leiter (132;. 288) im wesentlichen parallel zur Drehachse (41; 241) des. Minilüfters erstreckt.

21. Minilüfter nach Anspruch 19 oder 20, bei welchem das Lagerrohr (238) einen nach außen ragenden Flansch (239) aufweist, welcher mit einer Durchbrechung (292) für die Durchführung des starren elektrischen Leiters (288) versehen ist.

22. Minilüfter nach einem der Ansprüche 10 bis 12, bei welchem der Innenstator (44; 244) ein Blechpaket (45; 245) und der Außenrotor (22; 222) einen mit dem Innenstator zusammen wirkenden Permanentmagneten (28; 228) aufweist, welch letzterer so relativ zum Blechpaket (45; 245) des Innenstators (44; 244) versetzt ist, dass eine magnetische Kraft (Fm) erzeugt wird, welche die Spurkuppe (68; 268) in Richtung zur Anlauffläche (66; 266) beaufschlagt.

23. Minilüfter nach einem der vorhergehenden Ansprüche, bei welchem ein Endabschnitt (32; 232) der Welle (34; 234) mit einem Lüfterrad :(26; 226) verbunden ist,
und im Bereich des Übergangs von der Welle (34; 234) zum Lüfterrad (26; 226) eine Fläche (112; 312) vorgesehen ist, welche etwa radial verläuft und sich innerhalb des Lagerrohres (38; 238) befindet, so dass von dieser Fläche bei Drehung des Lüfterrades abgeschleudertes Schmiermittel (110) in das Innere des Lagerrohres (38; 238) geschleudert wird.

24. Minilüfter nach Anspruch 23, bei welchem die etwa radial verlaufende Fläche (112; 312) hinterschnitten ausgebildet ist.

25. Minilüfter nach Anspruch 23 oder 24, bei welchem das Lagerrohr (38; 238) im Bereich seines vom Deckel (62; 262) abgewandten Endes einen nach innen ragenden Abschnitt (114; 314) aufweist.

26. Minilüfter nach Anspruch 25, bei welchem der nach innen ragende Abschnitt (114; 314) mindestens bereichsweise durch einen Spalt (116; 316) vom Lüfterrad (26; 226) getrennt ist, welcher Spalt nach Art eines Kapillarspalts ausgebildet ist, um den Austritt von Schmiermittel (110) durch diesen Spalt zu reduzieren.

27. Minilüfter nach Anspruch 25 oder 26, bei welchem der nach innen ragende Abschnitt (114; 314) des Lagerrohres (38; 238) auf seiner der Verschlussanordnung (62; 262) zugewandten Seite nach Art einer Hinterschneidung (114; 314) ausgebildet ist.

28. Minilüfter nach einem der vorhergehenden Ansprüche, bei welchem die Lageranordnung ein Sinterlager (36) aufweist, welches in dem Lagerrohr (38) angeordnet ist, welches Lagerrohr auf seiner Innenseite einen Abschnitt (37) reduzierten Durchmessers zur Aufnahme des Sinterlagers (36) aufweist.

## Claims

1. A mini fan which has:
a drive motor having an external rotor (22; 222) and
an internal stator (44; 244), which external rotor is provided with a rotor shaft (34; 234) which is provided with a constriction (58; 258) in the region of its free end (35; 235);
a bearing tube (38; 238) on the outside of which the internal stator (44; 244) is mounted and in the interior of which a bearing arrangement (36; 236) is arranged, the rotor shaft (34; 234) being rotatably supported in said bearing arrangement,
**characterised by**
a closure arrangement (62; 262) which closes the bearing tube (38; 238) in liquid-tight manner at one end and is provided with at least one resilient securing element (60; 260) in the region of the constriction (58; 258) of the rotor shaft (34; 234),
wherein the closure arrangement (62; 262) and the resilient securing element (60; 260) are constructed in one piece and the resilient securing element (60; 260) engages in the constriction (58; 258) of the rotor shaft (34; 234) without contacting the rotor shaft during normal operation,
and in that the rotor shaft is secured against being pulled out of the bearing arrangement (36; 236).
(The previous Claims 2 to 28 below are unchanged.)

2. A mini fan according to Claim 1, in which the closure arrangement is constructed in the manner of a cover (62) which is constructed from a thermoplastic plastic material which is at least partially pervious to laser light, wherein this cover (62) is secured by means of a substantially liquid-tight welded connection (100, 102).

3. A mini fan according to Claim 2, which has a housing with a flange (78) and the welded connection (100, 102) is provided at a point at which the cover (62) overlaps at least sections of a portion of this flange (78).

4. A mini fan according to Claim 2 or 3, which has a housing with a flange (78), in which the bearing tube (38) is held between the closure arrangement constructed in the manner of a cover (62) and a portion of this flange (78).

5. A mini fan according to one of Claims 2 to 4, in which the bearing tube (38) is pressed into an opening (80) of the flange (78) in substantially liquid-tight manner.

6. A mini fan according to Claim 5, in which the bearing tube (38) is constructed as a metal part and is epilamized on its side pressed into the flange opening (80).

7. A mini fan according to one of Claims 3 to 6, in which the bearing tube (38) is provided with a radial projection (39) which is held with form fit between the closure arrangement (62) constructed in the manner of a cover and a portion of the flange (78).

8. A mini fan according to Claim 7, in which the radial projection (39) is constructed in the manner of a flange.

9. A mini fan according to Claim 8, in which the flange (39) is provided on an end portion of the bearing tube (38).

10. A mini fan according to one of the preceding claims, in which the rotor shaft (34; 234) has a free end (35; 235) which is remote from the rotor (22; 222) and on which a guide cone (68; 268) is provided for axial support and in which a stop face (66; 266) for this guide cone is provided on the closure arrangement (62; 262).

11. A mini fan according to Claim 10, in which the stop face is constructed as a depression (66; 266) and provided with a lubricant (110).

12. A mini fan according to Claim 10 or 11, in which the guide cone (68; 268) is acted upon by a magnetically generated force (Fm) in the direction of the closure arrangement (62; 262).

13. A mini fan according to one of the preceding claims, in which an expansion element (35; 235) is provided in the region of the free end of the shaft (34; 234), which expansion element is constructed to deflect the at least one resilient securing element (60; 260) in the radial direction during installation of the shaft (34; 234).

14. A mini fan according to one of the preceding claims, in which the closure arrangement is constructed in the manner of a plug (262) which is mounted in an opening (271) of the bearing tube (238).

15. A mini fan according to Claim 14, in which the closure arrangement (262) constructed in the manner of a plug is pressed into the opening of the bearing tube (238) in liquid-tight manner.

16. A mini fan according to Claim 14 or 15, in which, at the transition point (271, 283) between the bearing tube (238) and the plug (262), an annular bead (284, 285) is constructed on one of these parts and an annular groove (272, 273) which is complementary thereto is constructed on the other part, which annular bead and annular groove together form a latching connection when the plug is installed (262).

17. A mini fan according to one of Claims 14 to 16, in which the bearing tube (238) has a larger internal diameter on its portion (271) provided for receiving the plug (262) than on its portion (240) provided for receiving the bearing arrangement (236).

18. A mini fan according to one of the preceding claims, in which the bearing tube (238) has a portion (278) which projects away from the rotor (222) and is constructed for installation in a cutout (280) of a component (217).

19. A mini fan according to one of the preceding claims, in which the internal stator (44; 244) has a laminated core (45; 245) on which a coil former (46; 246) having a stator winding (247) is arranged, and at least one rigid electrical conductor (132; 288), which is electrically connected to the stator winding (247), is mounted on this coil former.

20. A mini fan according to Claim 19, in which the at least one rigid conductor (132; 288) extends substantially parallel to the axis of rotation (41; 241) of the mini fan.

21. A mini fan according to Claim 19 or 20, in which the bearing tube (238) has an outwardly projecting flange (239) which is provided with an opening (292) for the rigid electrical conductor (288) to pass through.

22. A mini fan according to one of Claims 10 to 12, in which the internal stator (44; 244) has a laminated core (45; 245) and the external rotor (22; 222) has a permanent magnet (28; 228) cooperating with the internal stator, which permanent magnet is offset relative to the laminated core (45; 245) of the internal stator (44; 244) such that a magnetic force (Fm) is generated which acts on the guide cone (68; 268) in the direction of the stop face (66; 266).

23. A mini fan according to one of the preceding claims, in which an end portion (32; 232) of the shaft (34; 234) is connected to a fan wheel (26; 226),
and, in the region of the transition from the shaft (34; 234) to the fan wheel (26; 226), a surface (112, 312) is provided which extends approximately radially and is located within the bearing tube (38; 238) so that lubricant (110) which is thrown off this surface upon rotation of the fan wheel is thrown into the interior of the bearing tube (38; 238).

24. A mini fan according to Claim 23, in which the approximately radially extending surface (112; 312) is of an undercut construction.

25. A mini fan according to Claim 23 or 24, in which the bearing tube (38; 238) has an inwardly projecting portion (114; 314) in the region of its end remote from the cover (62; 262).

26. A mini fan according to Claim 25, in which the inwardly projecting portion (114; 314) is separated from the fan wheel (26; 226), at least in parts, by a gap (116; 316), which gap is constructed in the manner of a capillary gap to reduce the escape of lubricant (110) through this gap.

27. A mini fan according to Claim 25 or 26, in which the inwardly projecting portion (114; 314) of the bearing tube (38; 238) is constructed in the manner of an undercut (114; 314) on its side facing the closure arrangement (62; 262).

28. A mini fan according to one of the preceding claims, in which the bearing arrangement has a sintered bearing (36) which is arranged in the bearing tube (38), which bearing tube has on its inner side a portion (37) of reduced diameter for receiving the sintered bearing (36).

## Revendications

1. Mini-ventilateur, qui présente :
un moteur d'entraînement avec un rotor extérieur (22 ; 222) et un stator intérieur (44 ; 244), le rotor extérieur étant pourvu d'un arbre de rotor (34 ; 234) qui est doté d'un étranglement (58 ; 258) dans la région de son extrémité libre (35 ; 235) ;
un tube de palier (38 ; 238), sur le côté extérieur duquel est fixé le stator intérieur (44 ; 244) et à l'intérieur duquel est disposé un ensemble de palier (36 ; 236) dans lequel l'arbre de rotor (34 ; 234) est monté rotatif,
**caractérisé par**
un dispositif de fermeture (62 ; 262), qui ferme le tube de palier (38 ; 238) en étanchéité aux liquides à une extrémité et qui est pourvu, dans la région de l'étranglement (58 ; 258) de l'arbre de rotor (34 ; 234), d'au moins un élément de blocage élastique (60 ; 260), le dispositif de fermeture (62 ; 262) et l'élément de blocage élastique (60 ; 260) étant réalisés d'un seul tenant et l'élément de blocage élastique (60 ; 260) s'engageant dans l'étranglement (58 ; 258) de l'arbre de rotor (34 ; 234), sans entrer en contact avec l'arbre de rotor pendant le fonctionnement normal et empêchant ainsi l'arbre de rotor de sortir de l'ensemble de palier (36 ; 236).

2. Mini-ventilateur selon la revendication 1, dans lequel le dispositif de fermeture est réalisé à la manière d'un couvercle (62) qui est constitué d'une matière thermoplastique au moins partiellement transparente pour la lumière laser, ce couvercle (62) étant fixé par une liaison soudée (100, 102) essentiellement étanche aux liquides.

3. Mini-ventilateur selon la revendication 2, qui présente un boîtier doté d'une bride (78), et la liaison soudée (100, 102) étant prévue en un endroit où le couvercle (62) recouvre au moins partiellement une partie de cette bride (78).

4. Mini-ventilateur selon la revendication 2 ou 3, qui présente un boîtier doté d'une bride (78) et dans lequel le tube de palier (38) est maintenu entre le dispositif de fermeture réalisé à la manière d'un couvercle (62) et une partie de cette bride (78).

5. Mini-ventilateur selon l'une des revendications 2 à 4, dans lequel le tube de palier (38) est emmanché essentiellement en étanchéité aux liquides dans une ouverture (80) de la bride (78).

6. Mini-ventilateur selon la revendication 5, dans lequel le tube de palier (38) est réalisé sous forme de pièce métallique et est épilamé sur son côté emmanché dans l'ouverture (80) de la bride.

7. Mini-ventilateur selon l'une des revendications 3 à 6, dans lequel le tube de palier (38) est pourvu d'une saillie radiale (39) qui est maintenue par complémentarité de forme entre le dispositif de fermeture (62) réalisé à la manière d'un couvercle et une partie de la bride (78).

8. Mini-ventilateur selon la revendication 7, dans lequel la saillie radiale (39) est réalisée à la manière d'une bride.

9. Mini-ventilateur selon la revendication 8, dans lequel la bride (39) est prévue sur une partie terminale du tube de palier (38).

10. Mini-ventilateur selon l'une des revendications précédentes, dans lequel l'arbre de rotor (34 ; 234) présente une extrémité libre (35 ; 235) opposée au rotor (22 ; 222) et sur laquelle est prévu un sommet de butée (68 ; 268) pour l'appui axial, et dans lequel une surface de portée (66 ; 266) est prévue pour ce sommet de butée sur le dispositif de fermeture (62 ; 262).

11. Mini-ventilateur selon la revendication 10, dans lequel la surface de portée est réalisée sous forme de renfoncement (66 ; 266) et est pourvue d'un lubrifiant (110).

12. Mini-ventilateur selon la revendication 10 ou 11, dans lequel le sommet de butée (68 ; 268) est sollicité en direction du dispositif de fermeture (62 ; 262) par une force (Fm) produite magnétiquement.

13. Mini-ventilateur selon l'une des revendications précédentes, dans lequel un élément d'écartement (35 ; 235) est prévu dans la région de l'extrémité libre de l'arbre (34 ; 234) et est conçu pour, lors du montage de l'arbre (34 ; 234), dévier en direction radiale l'élément de blocage élastique au moins unique (60 ; 260).

14. Mini-ventilateur selon l'une des revendications précédentes, dans lequel le dispositif de fermeture est réalisé à la manière d'un bouchon (262), qui est fixé dans une ouverture (271) du tube de palier (238).

15. Mini-ventilateur selon la revendication 14, dans lequel le dispositif de fermeture réalisé à la manière d'un bouchon (262) est emmanché en étanchéité aux liquides dans l'ouverture du tube de palier (238).

16. Mini-ventilateur selon la revendication 14 ou 15, dans lequel, au point de transition (271, 283) entre le tube de palier (238) et le bouchon (262), un bourrelet annulaire (284, 285) est configuré sur une de ces pièces et une rainure annulaire (272, 273) complémentaire dudit bourrelet sur l'autre pièce, le bourrelet et la rainure formant ensemble une liaison par encliquetage lorsque le bouchon (262) est monté.

17. Mini-ventilateur selon l'une des revendications 14 à 16, dans lequel le tube de palier (238) présente un plus grand diamètre intérieur sur sa partie (271) prévue pour recevoir le bouchon (262) que sur sa partie (240) prévue pour recevoir l'ensemble de palier (236).

18. Mini-ventilateur selon l'une des revendications précédentes, dans lequel le tube de palier (238) présente une partie (278) qui fait saillie en éloignement du rotor (222) et est conçue pour être montée dans un évidement (280) d'un élément de construction (217).

19. Mini-ventilateur selon l'une des revendications précédentes, dans lequel le stator intérieur (44 ; 244) présente un empilage de tôles (45 ; 245) sur lequel est disposé un corps de bobine (46 ; 246) pourvu d'un bobinage de stator (247), et au moins un conducteur électrique rigide (132 ; 288) qui est électriquement relié au bobinage de stator (247) est fixé sur ce corps de bobine.

20. Mini-ventilateur selon la revendication 19, dans lequel le conducteur électrique rigide au moins unique (132 ; 288) s'étend sensiblement parallèlement à l'axe de rotation (41 ; 241) du mini-ventilateur.

21. Mini-ventilateur selon la revendication 19 ou 20, dans lequel le tube de palier (238) présente une bride (239) faisant saillie vers l'extérieur, qui est pourvue d'un trou débouchant (292) pour le passage du conducteur électrique rigide (288).

22. Mini-ventilateur selon l'une des revendications 10 à 12, dans lequel le stator intérieur (44 ; 244) présente un empilage de tôles (45 ; 245), et le rotor extérieur (22 ; 222) présente un aimant permanent (28 ; 228) qui coopère avec le stator intérieur et qui est décalé, par rapport à l'empilage de tôles (45 ; 245) du stator intérieur (44 ; 244), de telle sorte qu'une force magnétique (Fm) est produite qui sollicite le sommet de butée (68 ; 268) en direction de la surface de portée (66 ; 266).

23. Mini-ventilateur selon l'une des revendications précédentes, dans lequel une partie terminale (32 ; 232) de l'arbre (34 ; 234) est reliée à une roue de ventilateur (26 ; 226),
et une surface (112 ; 312) s'étendant approximativement radialement et se trouvant à l'intérieur du tube de palier (38 ; 238) est prévue dans la région de la transition entre l'arbre (34 ; 234) et la roue de ventilateur (26 ; 226), de sorte que du lubrifiant (110) expulsé de cette surface lors de la rotation de la roue de ventilateur est projeté à l'intérieur du tube de palier (38 ; 238).

24. Mini-ventilateur selon la revendication 23, dans lequel la surface (112 ; 312) s'étendant approximativement radialement est réalisée contre-dépouillée.

25. Mini-ventilateur selon la revendication 23 ou 24, dans lequel le tube de palier (38 ; 238) présente, dans la région de son extrémité opposée au couvercle (62 ; 262), une partie (114 ; 314) faisant saillie vers l'intérieur.

26. Mini-ventilateur selon la revendication 25, dans lequel la partie (114 ; 314) faisant saillie vers l'intérieur est séparée de la roue de ventilateur (26 ; 226) au moins localement par une fente (116 ; 316), la fente étant réalisée à la manière d'une fente capillaire afin de réduire la sortie de lubrifiant (110) par cette fente.

27. Mini-ventilateur selon la revendication 25 ou 26, dans lequel la partie (114 ; 314) faisant saillie vers l'intérieur du tube de palier (38 ; 238) est réalisée, sur son côté tourné vers le dispositif de fermeture (62 ; 262), à la manière d'une contre-dépouille (114 ; 314).

28. Mini-ventilateur selon l'une des revendications précédentes, dans lequel l'ensemble de palier présente un palier fritté (36) qui est disposé dans le tube de palier (38), le tube de palier présentant sur son côté intérieur une partie (37) de diamètre réduit pour recevoir le palier fritté (36).
